# EUROPÄISCHE PATENTSCHRIFT

(11) **EP 2 246 939 B1**
(45) Veröffentlichungstag und Bekanntmachung des Hinweises auf die Patenterteilung: **31.08.2011**
(21) Anmeldenummer: 10004372.8
(22) Anmeldetag: 24.04.2010
(51) Int. Cl.: H01R 12/70

(54) **Verbindungselement für elektrische Leiter mit einer Leiterplatte**
Connection element for electrical conductors with a circuit board
Elément de raccordement pour conducteurs électriques avec une plaque conductrice

(30) Priorität: 29.04.2009 DE 202009006254 U
(43) Veröffentlichungstag der Anmeldung: 03.11.2010
(73) Patentinhaber: Harting Electric GmbH & Co. KG, 32339 Espelkamp (DE)
(72) Erfinder: Schwettmann, Hartmut, 32369 Rahden (DE); Naß, Andreas, 31606 Warmsen (DE); Schnieder, Stefan, 49163 Bohmte (DE)

(56) Entgegenhaltungen:
- EP-A2- 0 840 400
- DE-C1- 19 749 890
- US-A- 3 504 328
- US-A- 4 097 101
- US-A- 5 997 367

## Beschreibung

Die Erfindung betrifft ein elektrisches Verbindungselement, bestehend aus einem elektrischen Kontakt, einem Gehäuse und einem Klemmstift, zur lösbaren Befestigung eines elektrischen Leiters an einem Durchbruch einer Leiterplatte.

Derartige Verbindungselemente werden benötigt, um einen elektrischen Leiter an einer beliebigen Stelle auf einer Leiterplatte zu kontaktieren. Dabei ist eine optimale elektrische Kontaktierung zwischen Leiterplatte und Verbindungselement zu gewährleisten, was durch einen mechanisch einwandfreien Sitz des Verbindungselementes auf der Leiterplatte sichergestellt wird.

### Stand der Technik

Aus US 7,290,344 B2 ist eine Methode für die Verbindung einer elektrischen Leitung zu einer Metallplatte bekannt, wobei ein Kabelschuh durch Verschraubung eine Hülse in einem Loch im Metall radial ausdehnt und somit eine elektrische Verbindung herstellt.

Aus der DE 197 49 890 C1 ist ein elektronisches Kontaktelement bekannt, das am Befestigungsende mit einer zentrischen Bohrung und axialen Schlitzen versehen ist, wobei elastische Zungen ausgebildet werden, die bei Einpressen eines Druckstückes radial nach außen gedrückt werden.

Aus der DE 10 2004 020 422 A1 ist ein Pin zur elektrischen lötfreien Verbindung mit einer Leiterplatte bekannt, mit einem Einpressbereich, der in ein Leiterplattenloch elastisch und plastisch zur Anpassung an den Lochdurchmesser verformbar ist. Für das Einsetzen des Pins ist ein Einpresswerkzeug vorgesehen, das den Pin führt und versteift.

Häufig werden dauerhafte Verbindungen eines Verbindungselementes mit einer Leiterplatte genutzt, wie beispielsweise Nietverbindungen. Bei solchen Varianten, die Schraub- oder Lötverbindungen nutzen, um Verbindungselemente mit Leiterplatten lösbar zu verbinden, wird sowohl zum Anbringen als auch zum Entfernen des Elementes spezielles Werkzeug benötigt. Häufig ist das entfernte Verbindungselement, aufgrund zerstörender Demontage, nicht für eine zweite Nutzung geeignet.

### Aufgabenstellung

Der Erfindung liegt daher die Aufgabe zugrunde, ein Verbindungselement so auszubilden, dass eine sichere Kontaktierung eines elektrischen Leiters mittels eines elektrischen Kontaktes auf einer Leiterplatte ohne Zuhilfenahme von Werkzeug gewährleistet wird. Ferner soll eine zerstörungsfreie Demontage des Verbindungselementes von der Leiterplatte zum Austausch und zur Wiederverwendung des Verbindungselementes und der Leiterplatte möglich sein.

Diese Aufgabe wird dadurch gelöst, dass der elektrische Kontakt einen hülsenartigen Kontaktbereich aufweist, welcher in einen Durchbruch in der Leiterplatte einsetzbar ist, und mittels Einsetzen eines Klemmstifts in den hülsenartigen Kontaktbereich radial mit der Innenfläche des Durchbruchs verklemmt wird, und dass der elektrische Kontakt einen Anschlussbereich mit einem Anschlussteil zur Befestigung des elektrischen Leiters aufweist.

Vorteilhafte Ausgestaltungen der Erfindung sind in den Ansprüchen 2 - 9 angegeben.

Bei der Erfindung handelt es sich um ein elektrisches Verbindungselement, bestehend aus einem elektrischen Kontakt, einem Gehäuse und einem Klemmstift. Der elektrische Kontakt weist einen Kontaktbereich und einen Anschlussbereich auf. Eine Kontaktierung auf einer Leiterplatte geschieht durch Einsetzen des Kontaktbereiches in einen Durchbruch in der Leiterplatte, wobei zumindest die Innenfläche des Durchbruches mit einer elektrische Kontaktfläche versehen ist. Vorzugsweise ist die elektrische Kontaktfläche L-förmig umlaufend am Durchbruch angeordnet, so dass auch um den Durchbruch auf der Leiterplatte eine elektrische Kontaktierung möglich ist.

Der elektrische Kontakt des Verbindungselementes ist im Kontaktbereich als hülsenartiger Teil mit einer bauchigen Ausformung versehen und weist mindestens einen axialen Schlitz auf. Dieser hülsenartige Kontaktbereich verjüngt sich beim Einsetzen in einen Durchbruch elastisch in axialer Richtung im Durchmesser und nimmt bei korrektem Sitz annähernd seine Ursprungsform wieder an. In diesem Zustand wird der Klemmstift in den Kontaktbereich eingefügt, wodurch sich der Kontaktbereich mit der Innenfläche des Durchbruches verklemmt. Eine Kontrolle der elektrischen Kontaktierung ist nicht nötig, da sich der Klemmstift nur bei korrektem Sitz des Kontaktes im Durchbruch in den Kontakt einfügen lässt. Somit kann ein optimaler Sitz und eine sichere Kontaktierung des Verbindungselementes mit der Leiterplatte gewährleistet.

Zur Demontage des Verbindungselementes muss lediglich der Klemmstift aus dem Kontaktbereich gezogen, oder von der Gegenseite herausgedrückt, werden. Der Kontakt kann dann aus dem Durchbruch und von der Leiterplatte entfernt werden.

Die rein elastischen Verformungen des Kontaktbereiches bei Anbringung und Demontage von der Leiterplatte machen es möglich, das Verbindungselement auszutauschen und/oder in einem anderen Durchbruch wiederzuverwenden.

Die Demontage hat somit keinen Einfluss auf den mechanischen Sitz des Verbindungselementes auf einer anderen Leiterplatte bei erneuter Verwendung.

In einer vorteilhaften Weiterbildung des Klemmstiftes besitzt dieser an der Außenfläche eine schraubenförmige Anformung. Diese hat den Zweck, den Klemmstift aus dem Kontaktbereich unter zur Hilfenahme eines Schraubendrehers zu schrauben. Zum Anbringen wird der Stift weiterhin einfach in den Kontaktbereich gedrückt.

Ein sich im Anschlussbereich des elektrischen Kontaktes befindlicher Anschlussteil, für den Anschluss eines elektrischen Leiters, kann verschiedene Ausführungsformen aufweisen. Neben einer einfachen Fläche oder Öse zum Anlöten des elektrischen Leiters, ist vorteilhaft, den Anschlussteil als eine zum Crimpen ausgeformte Anformung im Anschlussbereich zu gestalten. An dieser kann ein elektrischer Leiter mit einem normalen Crimpwerkzeug fest mit dem elektrischen Kontakt verbunden werden.

Vorteilhafte Möglichkeiten zur Herstellung des elektrischen Kontaktes sind, diesem im Tiefziehverfahren oder als gestanzt und gerolltes Teil zu fertigen.

Es ist vorgesehen den Kontakt im Anschlussbereich mit einem elektrisch nicht leitfähigen Gehäuse zur Isolierung zu ummanteln. Dieses weist eine Aussparung auf, durch welche der Klemmstift in den Kontaktbereich eingefügt werden kann. Eine bevorzugte Ausbildungsform ist, den Anschlussbereich einschließlich des kontaktierenden Endes des elektrischen Leiters zu umspritzen. Auch ist ein Umgießen des Anschlussbereiches oder eine Variante aus zwei einzelnen, zusammenfügbaren Teilen denkbar.

Zur sicheren Übertragung von Strömen mit bis zu 40 A ist eine weitere zweckmäßige Ausbildung, die Kontaktfläche zwischen dem elektrischen Kontakt und der Leiterplatte zu vergrößern. Hierzu ist der elektrische Kontakt im Kontaktbereich mit einer Auflagefläche versehen, die flach auf der Kontaktfläche auf der Leiterplatte aufliegt. Die Auflagefläche weist über den Kreisring verteilte, radial ausgebildete, erhabene Kontaktstreifen auf, die auf der Leiterplatte kontaktieren. Dies ist vor allem dann zweckmäßig, wenn das Verbindungselement auf anderen Kontaktplatten oder Blechen montiert wird, die eine flächendeckende, metallische Oberfläche zur Kontaktierung aufweisen.

In einer anderen bevorzugten Ausbildungsform ist auch der Anschlussbereich des elektrischen Kontaktes hülsenartig ausgebildet, jedoch mit einem größeren Durchmesser als der Kontaktbereich, der in den Durchbruch in der Leiterplatte eingefügt wird. Auf der Innenseite des Anschlussbereiches befindet sich eine Einschnürung, hinter welcher eine tellerförmige Anformung des Klemmstifts verrastet. Eine zweite tellerförmige Anformungen am Kopf des Klemmstifts ist vorgesehen, um ein einfaches Entfernen des Klemmstifts zu ermöglichen.

Weiterhin ist vorgesehen, Verbindungselemente in einem Positionierrahmen auf einer Leiterplatte zu montieren. Dieser kann so ausgebildet werden, dass mehrere Verbindungselemente gleichzeitig aufgenommen werden können. Am Positionierungsrahmen vorgesehene Kodierstifte vermeiden eine Fehlsteckung der Montagerichtung.

Die mit der Erfindung erzielten Vorteile bestehen insbesondere darin, dass durch das Verbindungselement eine sichere Kontaktierung gewährleistet ist und eine Montage ohne Einsatz von Werkzeug, bei Bedarf sogar mit nur einer Hand, möglich ist. Zudem ist das Verbindungselement und alle verwendeten Komponenten einfach und schnell demontierbar, austauschbar und wiederverwendbar.

Eine bevorzugte Anwendung ist, das elektrische Verbindungselement mit einem bereits konfektionierten Kabel zur Montage einzusetzen.

### Ausführungsbeispiele

Zwei Ausführungsbeispiele der Erfindung sind in den Zeichnungen dargestellt und werden im Folgenden näher erläutert. Es zeigen:
- Fig. 1: einen elektrischen Kontakt in räumlicher Detailansicht,
- Fig. 2a: ein einteiliges Verbindungselement mit einem elektrischen Lei- ter vor der Montage mit einem Positionierungsrahmen auf einer Leiterplatte,
- Fig. 2b: ein mehrteiliges Verbindungselement mit einem elektrischen Leiter vor der Montage mit einem Positionierungsrahmen auf einer Leiterplatte,
- Fig. 3a: ein montiertes, mehrteiliges Verbindungselement auf einer Lei- terplatte,
- Fig. 3b: ein montiertes, mehrteiliges Verbindungselement in einem Posi- tionierungsrahmen auf einer Leiterplatte,
- Fig. 4: eine Schnittdarstellung eines montierten Verbindungselemen- tes, mit einem mehrteiligen Gehäuse,
- Fig. 5a: einen räumliche Darstellung eines elektrischen Kontaktes mit zwei elektrischen Leitern,
- Fig. 5b: den elektrischen Kontakt aus Fig. 5 von der Kontaktseite,
- Fig. 6a: ein einteiliges Verbindungselement mit zwei elektrischen Leitern vor der Montage mit einem Positionierungsrahmen auf einer Leiterplatte,
- Fig. 6b: ein mehrteiliges Verbindungselement mit zwei elektrischen Lei- tern vor der Montage mit einem Positionierungsrahmen auf ei- ner Leiterplatte,
- Fig. 7a: ein montiertes Verbindungselement gemäß Fig. 6a direkt auf einer Leiterplatte,
- Fig. 7b: ein montiertes Verbindungselement gemäß Fig. 6a in einem Positionierungsrahmen auf einer Leiterplatte, und
- Fig. 8: eine Schnittdarstellung eines mehrteiligen, montierten Verbin- dungselementes auf einer Leiterplatte.

Die Fig. 1 zeigt einen als gestanzt, gerolltes Teil ausgebildeten elektrischen Kontakt 20 mit einem Kontaktbereich 21 und einem Anschlussbereich 22 aus einer räumlichen Detailansicht.
Zu erkennen ist der hülsenartige Kontaktbereich 21 der mittig eine bauchige Ausformung 23 aufweist. Axiale Schlitze 25 gehen vom hier unten dargestellten Ende des Kontaktbereiches 21 bis etwa über das hier oben dargestellte Ende der bauchigen Ausformung 23. Ein hier zum Crimpen ausgeformter Anschlussteil 24 wird nach Anschluss eines elektrischen Leiters 16 zusammen mit dem Anschlussbereich 22 des elektrischen Kontaktes 20 mit einem Gehäuse 10 versehen. Eine hier obere dargestellte erste Öffnung 26 des Kontaktbereiches 21 wird zum Einfügen eines Klemmstiftes 7 nicht von dem Gehäuse 10 bedeckt, wodurch sich eine zweite Öffnung 11 im Gehäuse ausbildet.

In der Fig. 2a ist der, mit einem umgossenen Gehäuse 10 versehene, elektrische Kontakt 20 vor der Montage auf einer Leiterplatte 2 gezeigt.
In dieser Ausführungsform wird das Verbindungselement 1 zusätzlich mittels eines Positionierungsrahmens 30 auf der Leiterplatte 2 positioniert.
Dieser Positionierungsrahmen 30 verfügt in der abgebildeten Ausführung über fünf Ausformungen 31 zur Platzierung von fünf Verbindungselementen 1. Der Kontaktbereich 21 des elektrischen Kontaktes 20 wird in einen Durchbruch 3 in der Leiterplatte 2 gesetzt. Durch die Öffnung 11 des Gehäuses wird der Klemmstift 7 eingefügt, um den elektrischen Kontakt 20 im Durchbruch 3 zu verklemmen und eine elektrisch leitende Verbindung herzustellen. Das Gehäuse 10 weist eine Anformung 12 auf, welche den Anschlussteil 24 aufnimmt und den elektrischen Leiter 16 in einem gewünschten Winkel vom Gehäuse 10 und der Leiterplatte 2 wegführt. Der Positionierungsrahmen 30 verfügt weiterhin über Kodierstifte 32 die zur Montage auf der Leiterplatte 2 nur in einer Position in dort vorgesehenen Aufnahmen 33 passen.

Fig. 2b zeigt in einer weiteren Ausführungsform ein Verbindungselement 1', welches, statt von einem gegossenen Gehäuse, von einem mehrteiligen Gehäuse 13, 14 umgeben ist.

Zur Montage wird der elektrische Kontakt 20 zuerst in den hier unteren Gehäuseteil 14 eingesetzt. Danach wird der hier obere Gehäuseteil 13 auf den ersteren aufgesetzt, dass der Anschlussbereich 22 des elektrischen Kontaktes 20 vollständig mit dem Gehäuse ummantelt ist.
Die weitere Montage erfolgt entsprechend Fig. 2a.

Die Fig. 3a und 3b zeigen jeweils ein montiertes Verbindungselement 1' auf einer Leiterplatte 2.

Dabei ist in Fig. 3a das einzelne Verbindungselement 1' dargestellt, welches auf der Leiterplatte 2 montiert ist, und Fig. 3b zeigt das Verbindungselement 1', welches mit Hilfe des Positionierungsrahmens 30 auf der Leiterplatte 2 montiert ist.

Die Fig. 4 zeigt ein, auf einer Leiterplatte 2 montiertes, mehrteiliges Verbindungselement 1' im Querschnitt. Zu erkennen ist der Klemmstift 7, der den Kontaktbereich 21 des elektrischen Kontaktes 20 von innen, radial mit der Innenfläche 4 des Durchbruches 3 verklemmt und eine elektrisch leitende Verbindung herstellt. Der elektrische Kontakt 20 ist in dieser Ausführungsform von einem zweiteiligen Gehäuse 13, 14 ummantelt. Das Gehäuse 13, 14 liegt, eingebettet von dem Positionierungsrahmen 30, auf der Leiterplatte 2 auf.

Die Fig. 5a und 5b zeigen einen, im Tiefziehverfahren hergestellten, elektrischen Kontakt 20 in der räumlichen Detailansicht aus zwei Richtungen. Wobei die Fig. 5a den Kontakt aus Richtung des Anschlussbereiches 22 zeigt und Fig. 5b aus Richtung des Kontaktbereiches 21.
Dieser Kontakt 20 ist zur Kontaktierung von zwei elektrischen Leitern 16, 17 vorgesehen.

Zu erkennen ist der Kontaktbereich 21 der mittig eine bauchige Ausformung 23 aufweist. Die axialen Schlitze 25 gehen vom hier unten dargestellten Ende des Kontaktbereiches 21 bis etwa über das hier oben dargestellte Ende der bauchigen Ausformung 23. In dieser Ausführungsform ist der Anschlussbereich 22 ebenfalls hülsenartig, mit einem größeren Durchmesser als der Kontaktbereich 21, ausgebildet.
Die am Durchmesserübergang entstandene kreisförmige Fläche 28 weist, verteilt über den Kreisring, radial ausgebildete, erhabene Kontaktstreifen 29 auf, die bei einer aufliegenden Kontaktierung auf der Leiterplatte 2 als elektrische Kontaktpunkte dienen. Der Anschlussteil 24 ist um den Anschlussbereich 22 in Form von biegsamen Kontaktarmen ausgebildet, die um die hier zwei elektrischen Leiter 16, 17 gebogen werden, um eine elektrische Kontaktierung herzustellen und sie mechanisch zu verklemmen.
An der Innenfläche des Anschlussbereiches 22 ist eine umlaufende Einschnürung 27 vorgesehen, hinter welcher der eingefügte Klemmstift 7 verrastet. Es ist vorgesehen, den Anschlussbereich 22 wird nach der Montage der elektrischen Leiter 16, 17 von Außen mit einem Gehäuse 10 zu umgießen.

In der Fig. 6a ist der mit einem umgossenen Gehäuse 10 versehene, elektrischen Kontakt 20 vor der Montage auf einer Leiterplatte 2 gezeigt. In dieser Ausführungsform wird das Verbindungselement 1 zusätzlich mittels eines Positionierungsrahmens 30 auf der Leiterplatte 2 positioniert.

Dieser Positionierungsrahmen 30 verfügt in der abgebildeten Ausführung über fünf Ausformungen 31 zur Platzierung von fünf Verbindungselementen 1.
Der Kontaktbereich 21 des elektrischen Kontaktes 20 wird in einen Durchbruch 3 in der Leiterplatte 2 gesetzt. Der Klemmstift 7 wird in den Anschlussbereich 22 und den Kontaktbereich 21 eingefügt, um den elektrischen Kontakt 20 im Durchbruch 3 zu verklemmen und eine elektrisch leitende Verbindung herzustellen.
Der Klemmstift 7 verfügt in dieser Ausführungsform über zwei Anformungen 8, 9, wobei die hier mittige Anformung 9 beim Einfügen in den elektrischen Kontakt 20 hinter der umlaufenden Einschnürung 27 im Inneren des Anschlussbereiches 22 verrastet. Die hier oben dargestellte Anformung 8 ist zur Montage und Demontage vorgesehen. Der Positionierungsrahmen 30 verfügt weiterhin über Kodierstifte 32 die zur Montage auf der Leiterplatte 2 nur in einer Position in dort vorgesehene Aufnahmen (33) passen.

Die Fig. 6b zeigt das mehrteilige Verbindungselement 1', welches statt von einem gegossenen Gehäuse, von einem mehrteiligen Gehäuse 13, 14 umgeben ist. Zur Montage wird der elektrische Kontakt 20 zuerst in den hier unteren Gehäuseteil 14 eingesetzt. Danach wird der hier obere Gehäuseteil 13 auf den ersteren aufgesetzt, so dass der Anschlussbereich 22 des elektrischen Kontaktes 20 vollständig von dem Gehäuse ummantelt ist.
Die weitere Montage erfolgt entsprechend Fig. 6a.

Die Fig. 7a und 7b zeigen jeweils ein montiertes Verbindungselement 1 der zweiten Ausführungsform auf einer Leiterplatte 2.

In Fig. 7a ist ein einzelnes Verbindungselement (1) dargestellt, welches direkt auf der Leiterplatte 2 montiert ist. Von dem eingesetzten Klemmstift 7 ist lediglich die Anformung 8 zur Demontage sichtbar.

Die Fig. 7b zeigt ein Verbindungselement 1, welches mit Hilfe des Positionierungsrahmens 30 auf der Leiterplatte 2 montiert ist. Von dem eingesetzten Klemmstift 7 ist lediglich die Anformung 8 zur Demontage sichtbar.

Die Fig. 8 zeigt ein auf einer Leiterplatte 2 montiertes Verbindungselement 1 im Querschnitt. Zu erkennen ist der Klemmstift 7, der den Kontaktbereich 21 des elektrischen Kontaktes 20 von innen, radial mit der Innenfläche 4 des Durchbruches 3 verklemmt und eine elektrisch leitende Verbindung herstellt. Die mittlere Anformung 9 des Klemmstiftes 7 ist hinter der umlaufenden Einschnürung 27 im Anschlussbereich 22 verrastet. Der elektrische Kontakt 20 ist in dieser Ausführungsform von einem zweiteiligen Gehäuse 13, 14 ummantelt, welches in dem Positionierungsrahmen 30 positioniert ist. Die Fläche 28 des elektrischen Kontaktes 20 liegt zur Vergrößerung der elektrischen Kontaktfläche auf dem Kontaktbereich der Leiterplatte 2 auf.

### Bezugszeichenliste

- **1**: **Verbindungselement, einteilig**
- **1'**: **Verbindungselement, mehrteilig**
- 2: Leiterplatte
- 3: Durchbruch
- 4: Innenfläche
- 5: Kontaktfläche
- 6:
- **7**: **Klemmstift**
- 8: Anformung, tellerförmig
- 9: mittige Anformung, tellerförmig
- **10**: **Gehäuse**
- 11: Öffnung
- 12: Anformung, für elektr. Leiter
- 13: Gehäuseteil, oberes
- 14: Gehäuseteil, unteres
- 15:
- 16: elektrischer Leiter
- 17: elektrischer Leiter
- 18:
- 19:
- **20**: **elektrischer Kontakt**
- 21: Kontaktbereich
- 22: Anschlussbereich
- 23: bauchige Ausformung
- 24: Anschlussteil
- 25: axialer Schlitz
- 26: Öffnung, Durchgangsöffnung
- 27: Einschnürung
- 28: Fläche, kreisringförmige Kontaktfläche
- 29: Kontaktstreifen, radial ausgerichtet
- **30**: **Positionierungsrahmen**
- 31: Ausformung
- 32: Kodierstift
- 33: Aufnahme

## Patentansprüche

1. Elektrisches Verbindungselement (1, 1'), bestehend aus einem elektrischen Kontakt (20), einem Gehäuse (10, 13, 14) und einem Klemmstift (7), zur lösbaren Befestigung eines elektrischen Leiters (16) an einem Durchbruch (3) in einer Leiterplatte (2), wobei der elektrische Kontakt (20) einen hülsenartigen Kontaktbereich (21) aufweist, welcher in den Durchbruch (3) der Leiterplatte (2) einsetzbar ist, und mittels Einsetzen des Klemmstiftes (7) in den hülsenartigen Kontaktbereich (21) radial mit der Innenfläche (4) des Durchbruchs (3) verklemmt werden kann, wobei eine elektrisch leitende Verbindung mit der Innenfläche (4) hergestellt werden kann,
dass der elektrische Kontakt (20) einen Anschlussbereich (22) mit einem Anschlussteil (24) zur Befestigung mindestens eines elektrischen Leiters (16) aufweist, und
dass der elektrische Kontakt (20) eine den Durchbruch (3) umgebende Kontaktfläche (5) auf der Leiterplatte (2) kontaktierten kann.

2. Elektrisches Verbindungselement gemäß Anspruch 1, **dadurch gekennzeichnet,**
**dass** der Kontaktbereich (21) des elektrischen Kontaktes (20) im mittleren Bereich eine bauchige Ausformung (23) aufweist.

3. Elektrisches Verbindungselement gemäß Anspruch 1, **dadurch gekennzeichnet,**
**dass** der Kontaktbereich (21) des elektrischen Kontaktes (20) mindestens einen axialen Schlitz (25) aufweist.

4. Elektrisches Verbindungselement gemäß Anspruch 1, **dadurch gekennzeichnet,**
**dass** der Anschlussteil (24) so ausgebildet ist, dass der elektrische Leiter (16) mittels Verklemmen oder Löten anbringbar ist.

5. Elektrisches Verbindungselement gemäß Anspruch 1, **dadurch gekennzeichnet,**
**dass** der elektrische Kontakt (20) als gestanzt, gerolltes Teil, Tiefziehteil oder als Drehteil hergestellt ist.

6. Elektrisches Verbindungselement gemäß Anspruch 1, **dadurch gekennzeichnet,**
**dass** das Gehäuse (10) den Anschlussbereich (22) des elektrischen Kontaktes (20) und den elektrischen Leiter (16) umschließt, wobei die Öffnung (26) des Kontaktbereiches (21) ausgespart bleibt.

7. Elektrisches Verbindungselement gemäß Anspruch 6 , **dadurch gekennzeichnet,**
**dass** das Gehäuse (10) aus mehreren Teilen (13, 14) zusammengesetzt ist.

8. Elektrisches Verbindungselement gemäß Anspruch 6, **dadurch gekennzeichnet,**
**dass** das Gehäuse (10) einteilig gefertigt ist.

9. Elektrisches Verbindungselement gemäß Anspruch 1, **dadurch gekennzeichnet,**
**dass** der elektrische Kontakt (20) auf seiner dem Kontaktbereich (21) zuweisenden Seite eine als Kreisring ausgebildete Fläche (28) aufweist, die radial ausgebildete, erhabene Kontaktstreifen (29) aufweist.

## Claims

1. An electrical connecting element (1, 1') consisting of an electrical contact (20), a housing (10, 13, 14), and a clamping pin (7), for a releasable attachment of an electrical conductor (16) to an aperture (3) in a printed circuit board (2), the electrical contact (20) including a sleeve-like contact portion (21) adapted to be inserted into the aperture (3) of the printed circuit board (2), and being adapted to be radially clamped with the inner surface (4) of the aperture (3) by means of insertion of the clamping pin (7) into the sleeve-like contact portion (21), with an electrically conducting connection being able to be established with the inner surface (4),
the electrical contact (20) including a terminal area (22) having a terminal part (24) for attachment of at least one electrical conductor (16), and
the electrical contact (20) being adapted to contact a contact surface (5), surrounding the aperture (3), on the printed circuit board (2).

2. The electrical connecting element according to claim 1, **characterized in that**
the contact portion (21) of the electrical contact (20) includes a bulging formation (23) in the middle portion.

3. The electrical connecting element according to claim 1, **characterized in that**
the contact portion (21) of the electrical contact (20) includes at least one axial slot (25).

4. The electrical connecting element according to claim 1, **characterized in that**
the terminal part (24) is configured such that the electrical conductor (16) can be mounted by means of clamping or soldering.

5. The electrical connecting element according to claim 1, **characterized in that**
the electrical contact (20) is produced as a stamped and rolled part, deep-drawn part or as a turned part.

6. The electrical connecting element according to claim 1, **characterized in that**
the housing (10) encloses the terminal area (22) of the electrical contact (20) and the electrical conductor (16), the opening (26) of the contact portion (21) remaining recessed.

7. The electrical connecting element according to claim 6, **characterized in that**
the housing (10) is assembled from a plurality of parts (13, 14).

8. The electrical connecting element according to claim 6, **characterized in that**
the housing (10) is produced in one piece.

9. The electrical connecting element according to claim 1, **characterized in that**
on its side facing the contact portion (21), the electrical contact (20) includes a surface (28) formed as a circular ring and having radially formed, raised contact strips (29).

## Revendications

1. Elément de connexion (1, 1') électrique constitué par un contact (20) électrique, un boîtier (10, 13, 14) et une broche de serrage (7) pour fixer de façon amovible un conducteur (16) électrique sur une perforation (3) dans une plaque conductrice (2), le contact (20) électrique présentant une zone de contact (21) en forme de douille, qui peut être insérée dans la perforation (3) de la plaque conductrice (2), et pouvant être serré radialement avec la surface intérieure (4) de la perforation (3) au moyen de l'insertion de la broche de serrage (7), une connexion électroconductrice pouvant être établie avec la surface intérieure (4),
le contact (20) électrique présentant une zone de raccordement (22) avec une pièce de raccordement (24) pour fixer au moins un conducteur (16) électrique, et
le contact (20) électrique pouvant contacter une surface de contact (5) entourant la perforation (3) sur la plaque conductrice (2)

2. Elément de connexion électrique selon la revendication 1, **caractérisé en ce que** la zone de contact (21) du contact (20) électrique présente dans la zone médiane une formation (23) ventrue.

3. Elément de connexion électrique selon la revendication 1, **caractérisé en ce que** la zone de contact (21) du contact (20) électrique présente au moins une fente (25) axiale.

4. Elément de connexion électrique selon la revendication 1, **caractérisé en ce que** la partie de raccordement (24) est réalisée de telle sorte que le conducteur électrique (16) peut être monté par serrage ou par soudure.

5. Elément de connexion électrique selon la revendication 1, **caractérisé en ce que** le contact (20) électrique est réalisé sous forme de pièce estampée, roulée, emboutie ou tournée.

6. Elément de connexion électrique selon la revendication 1, **caractérisé en ce que** le boîtier (10) entoure la zone de raccordement (22) du contact (20) électrique et le conducteur (16) électrique, l'ouverture (26) de la zone de contact restant libre.

7. Elément de connexion électrique selon la revendication 6, **caractérisé en ce que** le boîtier (10) est composé de plusieurs parties (13, 14).

8. Elément de connexion électrique selon la revendication 6, **caractérisé en ce que** le boîtier (10) est réalisé d'une seule pièce.

9. Elément de connexion électrique selon la revendication 1, **caractérisé en ce que** le contact (20) électrique présente sur sa face tournée vers la zone de contact (21) une surface (28) réalisée sous forme d'anneau circulaire qui présente des bandes de contact (29) réalisées radialement en relief.
